# FASCICULE DE BREVET EUROPEEN

(11) **EP 3 920 156 B1**
(45) Date de publication et mention de la délivrance du brevet: **08.11.2023**
(21) Numéro de dépôt: 21177000.3
(22) Date de dépôt: 31.05.2021
(51) Int. Cl.: G08B 7/06

(54) **SYSTÈME D'ALARME PERFECTIONNÉ**
PERFEKTIONIERTES ALARMSYSTEM
IMPROVED ALARM SYSTEM

(30) Priorité: 03.06.2020 FR 2005817
(43) Date de publication de la demande: 08.12.2021
(73) Titulaire: Orange, 92130 Issy-les-Moulineaux (FR)
(72) Inventeur: DURO, Jean-Marc, 92326 Chatillon (FR)
(74) Mandataire: Plasseraud IP

(56) Documents cités:
- GB-A- 2 225 661
- KR-B1- 102 101 815
- US-B2- 7 629 894

## Description

### Domaine technique

La présente invention relève du domaine des systèmes d'alarme.

### Technique antérieure

Il est connu de prévoir un système d'alarme, par exemple installé dans des locaux d'un bâtiment, et comportant typiquement :
- une pluralité de détecteurs, chacun configuré pour détecter un évènement dans un environnement défini par une portée de détection du détecteur, et pour émettre, en cas de détection d'un évènement, un signal de détection d'évènement, et
- une pluralité d'émetteurs de signaux d'alarme, chacun configuré pour émettre au moins un signal d'alarme en cas de détection d'évènement.

Cet évènement peut être un départ de feu, ou encore une fumée, ou alternativement encore une fenêtre ou une porte ouverte, ou encore une intrusion, ou autres.

Les émetteurs de signaux d'alarme peuvent être par exemple des hautparleurs émettant un signal sonore tel qu'une sirène d'alarme. Alternativement (ou en complément), les émetteurs de signaux d'alarme peuvent comporter des lampes pour émettre des flashs lumineux, ou autres.

Les détecteurs et les émetteurs sont reliés entre eux, par exemple par des liaisons filaires, souvent jusqu'à une unité centrale de supervision.

Lors d'une intervention de sapeurs-pompiers, en présence de fumées durant un incendie notamment, l'orientation à l'aveugle des pompiers est un frein à la rapidité et à l'efficacité d'intervention, d'autant plus que les pompiers ne connaissent pas forcément les lieux.

En outre, l'évacuation des occupants, aggravée par le hurlement simultané des sirènes dans toutes les directions, est perturbée par le manque de repères, au risque de se rapprocher de l'incendie au lieu de s'en éloigner.

Par ailleurs, lors d'exercices, par exemple bisannuels, d'évacuation incendie, les personnels chargées d'encadrer les évacués restent plus longtemps que les autres à proximité de sirènes dont le niveau sonore est voisin du seuil de douleur, entraînant possiblement des dégâts auditifs et des acouphènes.

Dans un système d'alarme classique, du type précité, les détecteurs et les émetteurs sont connectés à une centrale de supervision et n'ont aucune interaction directe entre eux.

La fonction de détection est distincte de la génération des signaux d'alarme (sirènes pour des signaux sonores). La gestion des sirènes est confiée à la centrale de supervision. Les sirènes d'une même zone globale hurlent en même temps et au même niveau sonore maximal.

Si la centrale de supervision indique quel détecteur a déclenché l'alarme, la localisation de ce dernier n'est pas forcément précise pour les intervenants qui doivent localiser précisément le départ d'alarme dans la zone sur un plan. En présence de fumées, la localisation visuelle sur un plan, déjà source de retard en temps normal, devient inopérante.

Le document US 7 629 894 décrit la génération de séquences de signaux d'alarmes sonores distincts indiquant des voies d'évacuation.

La présente invention vient améliorer la situation.

### Résumé

Il est proposé un procédé de gestion d'un système d'alarme selon la revendication 1.

On entend ici par « courte portée » une liaison radiofréquence de type Bluetooth, ou encore Wifi, ou autres (Wireless M-Bus, 6LowPAN, ZigBee, etc.), et ce par opposition à des liaisons radiofréquences de plus grandes portées telles que LLORA^{®} notamment (ou encore WiMax, etc.).

Ainsi, les modifications successives d'identifiants se répandent de proche en proche auprès des émetteurs du système pour activer ces émetteurs avec des signaux d'alarme respectifs distincts, ce qui permet de guider des intervenants vers l'émetteur qui émet le premier signal d'alarme spécifique au départ de feu par exemple dans le cas où l'évènement à détecter est un incendie. Dans ce cas, le premier émetteur est préférentiellement localisé dans l'environnement du premier détecteur.

En pratique d'ailleurs, les deux (émetteur et détecteur) peuvent être réalisés dans un même boîtier, par exemple. Plus généralement, chaque détecteur du système peut être implanté dans un même boitier avec un émetteur du système et relié à cet émetteur par exemple par une liaison filaire.

Dans un mode de réalisation possible, les étapes b) et c) peuvent être inversées comme présenté plus loin dans un mode de réalisation.

La modification précitée de l'identifiant peut être par exemple une incrémentation d'un indice représentant cet identifiant, comme une incrémentation d'un jeton par exemple dans une transmission de données en pair-à-pair en télécommunication. En variante, il peut s'agir d'une modification d'une chaine de caractères alphanumériques (par exemple AA est modifié en AB puis en AC, etc.), ou autres.

Ainsi, dans une réalisation, il est possible de:
d) répéter N fois (avec N supérieur à 3 par exemple) les étapes b) et c) en transmettant une consigne de génération d'alarme à au moins un N^{ième} émetteur suivant, le plus proche voisin d'un N-1 ^{ième} émetteur précédent, pour activer le N^{ième} émetteur suivant avec un signal d'alarme qui est fonction d'un N^{ième} identifiant assigné au N^{ième} émetteur, le N^{ième} identifiant ayant été produit à partir d'un N-1^{ième} identifiant assigné au N-1^{ième} émetteur.

On comprendra ainsi qu'il peut être prévu jusqu'à N signaux d'alarme distincts (SA1, SA2, SA3, etc.) qui sont fonctions des identifiants respectifs (I1, I2, l3, etc.) assignés aux émetteurs, comme illustré sur la figure 3 commentée plus loin.

Dans une réalisation, ces signaux d'alarme peuvent se distinguer par des modulations respectives choisies pour conférer à chaque signal d'alarme une énergie décroissante en fonction d'un nombre de modifications successives appliquées au premier identifiant (ou une puissance décroissante, si l'énergie précitée est ramenée à une unité de temps).

Un signal d'alarme peut par exemple est constitué d'une succession d'impulsions (par exemple de bips sonores), dont le nombre par unité de temps décroit en fonction des modifications successives du premier identifiant précité. Ainsi, dans ce cas où chaque signal d'alarme comporte une succession d'impulsions avec un nombre choisi d'impulsions par unité de temps, le nombre d'impulsions par unité de temps dans un signal d'alarme décroit en fonction du nombre de modifications successives appliquées au premier identifiant. En complément ou en variante, il peut être prévu simplement une intensité sonore décroissante, ou une fréquence sonore décroissante, avec les modifications successives du premier identifiant.

Ainsi, chacun des émetteurs est configuré pour émettre une pluralité de signaux d'alarme distincts (SA1, SA2, SA3, etc.) et stocke en mémoire ces signaux en correspondance des identifiants respectifs (l1, l2, l3, etc.) qui peuvent lui être assignés.

Dans une réalisation où le système d'alarme est installé dans un bâtiment et comporte au moins un émetteur secondaire en périphérie du bâtiment, cet émetteur secondaire peut être activé en revanche, au moins à l'étape c), pour émettre un signal d'alarme d'énergie maximale parmi les signaux d'alarme. En effet, il convient en tout état de cause de prévenir les intervenants du lieu du bâtiment où a lieu l'évènement.

Dans un premier mode de réalisation, l'étape c) précède l'étape b). Ainsi, à l'étape c), le premier émetteur émet le premier identifiant avec une consigne de génération d'alarme à un ou plusieurs émetteurs dans sa portée, et au moins le deuxième émetteur, dans la portée radiofréquence du premier émetteur, sur réception de la consigne de génération d'alarme avec le premier identifiant, modifie le premier identifiant pour produire le deuxième identifiant selon l'étape b). Le procédé peut alors se poursuivre par une émission, par le deuxième émetteur, d'une consigne de génération d'alarme avec le deuxième identifiant, à un ou plusieurs émetteurs dans la portée du deuxième émetteur, et ainsi de suite.

Ce premier mode de réalisation admet une variante dans le sens où un émetteur utilise un identifiant Ij pour émettre le signal d'alarme correspondant SAj mais effectue ensuite la modification d'identifiant Ij->Ij+1 avant d'envoyer le nouvel identifiant lj+1 à l'émetteur dans sa portée radiofréquence.

Ainsi, dans une telle variante, l'étape c) suit l'étape b), de sorte qu'à l'étape b), le premier émetteur modifie le premier identifiant pour produire le deuxième identifiant, et à l'étape c), le premier émetteur émet le deuxième identifiant avec une consigne de génération d'alarme à un ou plusieurs émetteurs dans sa portée. Ensuite, au moins le deuxième émetteur, dans la portée radiofréquence du premier émetteur, sur réception de la consigne de génération d'alarme avec le deuxième identifiant, émet le deuxième signal d'alarme qui est fonction du deuxième identifiant et modifie le deuxième identifiant pour produire un troisième identifiant. Le procédé peut se poursuivre alors par une émission, par le deuxième émetteur, d'une consigne de génération d'alarme avec le troisième identifiant, à un ou plusieurs émetteurs dans la portée du deuxième émetteur, et ainsi de suite.

La présente invention vise aussi un système d'alarme comportant:
- une pluralité de détecteurs, chacun configuré pour détecter un évènement dans un environnement défini par une portée de détection du détecteur, et pour émettre, en cas de détection d'un évènement, un signal de détection d'évènement, et
- une pluralité d'émetteurs de signaux d'alarme, chacun configuré pour émettre au moins un signal d'alarme en cas de détection d'évènement.

Les détecteurs et les émetteurs sont reliés entre eux.

Chacun des émetteurs est configuré pour émettre une pluralité de signaux d'alarme distincts, et :
a) en cas de détection d'un évènement par un premier détecteur, un premier identifiant est assigné à au moins un premier émetteur, le plus proche du premier détecteur parmi la pluralité d'émetteurs, et une consigne de génération d'alarme est transmise au premier émetteur avec le premier identifiant, pour activer le premier émetteur avec un premier signal d'alarme qui est fonction du premier identifiant,
b) le premier identifiant est modifié pour produire un deuxième identifiant, et
c) une consigne de génération d'alarme est transmise à au moins un deuxième émetteur, le plus proche voisin du premier émetteur, pour activer le deuxième émetteur avec un deuxième signal d'alarme qui est fonction du deuxième identifiant.

Les émetteurs sont aptes à communiquer entre eux via une liaison radiofréquence de courte portée, le premier émetteur émettant ladite consigne de génération d'alarme à un ou plusieurs émetteurs dans sa portée.

La présente invention vise aussi un émetteur d'un tel système d'alarme, configuré pour émettre une pluralité de signaux d'alarme distincts, cet émetteur stockant en mémoire des données des signaux d'alarme en correspondance d'identifiants respectifs, pour émettre un signal d'alarme spécifique en fonction d'un identifiant donné.

Un tel émetteur est apte à communiquer avec les émetteurs du système via une liaison radiofréquence de courte portée, et peut être ainsi configuré pour :
- recevoir une consigne de génération d'alarme avec un identifiant courant,
- modifier l'identifiant courant pour produire un identifiant modifié,
- émettre un signal d'alarme qui est fonction de l'identifiant modifié, et
- émettre via la liaison radiofréquence une consigne de génération d'alarme avec l'identifiant modifié.

Selon un autre aspect, il est proposé un programme informatique comportant des instructions pour la mise en oeuvre du procédé ci-avant, lorsque ces instructions sont exécutées par un processeur d'un circuit de traitement.

Ces instructions peuvent être réparties auprès des émetteurs notamment.

Selon un autre aspect, il est proposé un support d'enregistrement non transitoire, lisible par un ordinateur, sur lequel est enregistré un tel programme.

### Brève description des dessins

D'autres caractéristiques, détails et avantages apparaîtront à la lecture de la description détaillée ci-après, et à l'analyse des dessins annexés, sur lesquels :
La figure 1 [Fig. 1] montre schématiquement un système selon un exemple de réalisation.
La figure 2 [Fig. 2] illustre schématiquement l'effet d'une mise en oeuvre selon l'invention.
La figure 3 [Fig. 3] illustre une table de correspondance, stockée en mémoire de chaque émetteur, entre les identifiants I1, I2, I3, etc., assignables à cet émetteur et les signaux d'alarme correspondants SA1, SA2, SA3, etc., que peut émettre cet émetteur.
La figure 4 [Fig. 4] illustre des variations temporelles de ces signaux d'alarme SA1, SA2, SA3, etc., selon un exemple de réalisation.
La figure 5 [Fig. 5] illustre schématiquement le circuit de traitement d'un émetteur selon le premier mode de réalisation précité.
La figure 6 [Fig. 6] illustre schématiquement le circuit de traitement d'une unité centrale de supervision selon le deuxième mode de réalisation précité.
La figure 7 [Fig. 7] montre à titre d'exemple les étapes d'un procédé mis en oeuvre par un émetteur selon le premier mode de réalisation.
La figure 8 [Fig. 8] montre à titre d'exemple les étapes d'un procédé mis en oeuvre par une unité centrale de supervision selon le deuxième mode de réalisation.

### Description des modes de réalisation

Il est maintenant fait référence à la figure 1, sur laquelle est représenté un système d'alarme au sens de l'invention, comprenant une pluralité de détecteurs DET et une pluralité d'émetteurs Em. Dans l'exemple représenté, chaque détecteur est regroupé avec un émetteur dans un même boitier B1, B2, B3, etc.

Dans cet exemple, la liaison entre le détecteur et l'émetteur peut être filaire.

Alternativement, le détecteur DET et l'émetteur Em peuvent être physiquement séparés. Il est préférable toutefois de prévoir un émetteur Em dans l'environnement de détection d'un détecteur DET. Ainsi, lorsqu'un détecteur DET détecte un évènement (flèche F) dans son environnement, un émetteur Em, relié (par une liaison filaire ou radiofréquence) à ce détecteur DET, peut émettre un signal d'alarme (flèche SA1 en sortie du boitier B1 dans l'exemple de la figure 1), pour indiquer à des intervenants le lieu où se produit précisément l'évènement F.

Ainsi par exemple sur la figure 1, les autres détecteurs des boitiers B2, B3, n'ont pas (encore) détecté l'évènement F. Néanmoins, l'émetteur Em du boitier B1 émet un signal d'alarme SA1, et au sens de l'invention, un identifiant I1 propre à l'émetteur du boitier B1, est envoyé à l'émetteur Em du boitier B2 le plus proche géographiquement du boitier B1 parmi les boitiers du système d'alarme.

A cet effet, dans un premier mode de réalisation, les émetteurs Em des boitiers peuvent être reliés par une liaison radiofréquence de courte portée (par exemple connectés par Bluetooth) et chaque boitier B2, B3 est placé dans la portée radiofréquence d'au moins un autre boitier B1, B2. Ainsi, dans ce premier mode de réalisation, l'émetteur du boitier B2 reçoit l'identifiant I1 de l'émetteur du boitier B1 par la connexion Bluetooth précitée.

En variante, dans un deuxième mode de réalisation, tous les détecteurs et émetteurs sont connectés (par liaison radiofréquence ou filaire) à une unité centrale de supervision UCS qui stocke en mémoire les localisations de chaque de détecteur DET et de chaque émetteur Em du système d'alarme. Ainsi, en cas de détection d'évènement F par un détecteur DET (du boitier B1 dans l'exemple de la figure 1), ce dernier transmet un signal de détection d'évènement à l'unité UCS. Sur réception de ce signal de détection, l'unité UCS active l'émetteur Em dans l'environnement de ce détecteur pour émettre le signal d'alarme SA1, et envoie l'identifiant précité I1 à l'émetteur Em du boitier B2.

Dans le premier comme dans le second mode de réalisation, le premier identifiant I1 est assigné à l'émetteur Em du boitier B1 comprenant le premier détecteur DET qui détecte l'évènement F. L'émetteur Em de ce boitier B1 émet le signal d'alarme SA1 qui peut se présenter par exemple sous la forme d'une succession d'impulsions (figure 4) par exemple de bips sonores dans le cas d'un signal d'alarme acoustique tel qu'une sirène.

Dans le premier mode de réalisation, l'émetteur Em du premier boitier B1 envoie ce premier identifiant I1 à l'émetteur Em du boitier B2 le plus proche du boitier B1, et ce dernier émetteur Em-B2 :
- interprète la réception de cet identifiant I1 comme une consigne d'émission de signal d'alarme,
- modifie le premier identifiant I1 pour produire un deuxième identifiant I2 (la modification d'identifiant pouvant être simplement une incrémentation, comme présenté plus loin dans un exemple de réalisation en référence à la figure 2), et
- émet un signal d'alarme SA2 comportant moins d'impulsions par unité de temps que le signal SA1, comme illustré sur la figure 4.

Ensuite, l'émetteur Em du boitier B2 envoie son deuxième identifiant I2 à l'émetteur Em d'un troisième boitier B3 le plus proche du boitier B2 (dans sa portée Bluetooth), lequel émetteur Em-B3, à son tour :
- interprète la réception de cet identifiant I2 comme une consigne d'émission de signal d'alarme,
- modifie le deuxième identifiant I2 pour produire un troisième identifiant I3 à transmettre à son plus proche voisin, et
- émet un signal d'alarme SA3 comportant moins d'impulsions par unité de temps que le signal SA2 comme illustré sur la figure 4.

Ainsi, on comprendra que le premier identifiant I1 est dynamique (i.e. il n'est pas assigné définitivement à un émetteur d'un boitier donné). L'identifiant I1 est assigné à l'émetteur associé au premier détecteur qui a détecté l'évènement (un départ de feu par exemple). Un premier signal d'alarme SA1 est alors généré. Ensuite, cet identifiant I1 est modifié de proche en proche pour générer successivement des signaux d'alarme SA2, SA3, etc. qui comportent de moins en moins d'impulsions par unité de temps que le premier signal d'alarme SA1, comme illustré sur la figure 4.

Il existe ainsi une correspondance, comme illustré sur la figure 3, entre l'identifiant Ij qui est reçu par un émetteur et le signal d'alarme SAj+1 qu'émet cet émetteur. En pratique, chaque émetteur stocke une table de correspondance entre chaque identifiant I1, I2, I3, etc., qui peut lui être assigné et le signal d'alarme SA1, SA2, SA3, etc. qu'il doit émettre. Ainsi, s'il reçoit un identifiant Ij-1, il modifie cet identifiant pour produire un identifiant Ij et émet le signal d'alarme SAj.

Dans cet exemple de réalisation, chaque émetteur est programmé pour recevoir un identifiant Ij-1, modifier cet identifiant reçu Ij-1 pour produire un identifiant modifié Ij et s'assigner cet identifiant modifié Ij pour émettre un signal d'alarme correspondant SAj, puis pour transmettre cet identifiant modifié Ij à ses proches. Dans une variante de réalisation, chaque émetteur peut être programmé pour recevoir un identifiant Ij, produire un signal d'alarme correspondant SAj et modifier ensuite cet identifiant reçu Ij pour produire un identifiant modifié Ij+1 à transmettre à ses proches. Ainsi, dans cette variante, chaque émetteur réalise la modification d'identifiant pour un émetteur voisin.

Dans l'une ou l'autre de ces réalisations selon le premier mode de réalisation précité, les identifiants sont transmis et modifiés par les émetteurs, de proche en proche, sans qu'une unité centrale de supervision UCS n'ait besoin d'intervenir. On comprendra ainsi que dans ce premier mode de réalisation, l'unité UCS optionnelle est représentée sur la figure 1 en traits pointillés pour cette raison.

Dans le deuxième mode de réalisation faisant intervenir une unité centrale de supervision UCS, cette dernière assigne les identifiants respectifs I1, I2, I3, aux émetteurs des boitiers successifs B1, B2, B3 en fonction de leurs localisations respectives, relativement d'abord au détecteur du boitier B1, le premier détectant l'évènement F (l'émetteur associé recevant l'identifiant I1), puis relativement au plus proche voisin de l'émetteur de ce boitier B1 (l'émetteur associé Em-B2 recevant l'identifiant I2), puis relativement au plus proche voisin de l'émetteur du boitier B2 (l'émetteur associé Em-B3 recevant l'identifiant I3), et ainsi de suite. Chaque émetteur, recevant de l'unité UCS son identifiant Ij, est programmé pour consulter la table de correspondance qu'il stocke (figure 3) et émettre un signal d'alarme SAj correspondant à l'identifiant reçu Ij.

La figure 2 illustre schématiquement l'effet d'une mise en oeuvre de la présente invention, dans le cas à titre d'exemple démissions de sirènes d'alarme en cas de départ de feu.

Un réseau de boitiers comportant des détecteurs d'incendie respectifs sont interconnectés par liaison radiofréquence de courte portée et signalent une proximité du foyer d'incendie par modulation des sirènes. Chaque boitier est équipé, par exemple en plus de sa liaison à une unité centrale de supervision (optionnelle), d'une liaison radiofréquence de courte portée (par exemple Bluetooth). Le détecteur du boitier situé dans une zone Z0 et à proximité des flammes émet un signal radio courte portée correspondant à un identifiant portant un numéro (par exemple 0). Ici par exemple, le premier identifiant précité I1 est tel que I1=0. Les boitiers proches situés dans des zones respectives Z1, Z2, etc., relaient le signal en incrémentant le numéro précité (I2=1, I3=2, etc.). Un boitier recevant un signal dont le numéro est supérieur à celui qu'il a lui-même émis ne relaie pas le signal pour éviter un risque de boucle de contre-réaction. De fait, le numéro de signal augmente avec la distance par rapport au foyer de l'incendie.

En référence à la figure 2, le boitier dans la zone Z0 détecte l'incendie et émet le signal d'alarme numéroté 0. L'émetteur de ce boitier émet une sirène selon un son continu. Le boitier dans la zone Z1 mitoyenne à Z0 reçoit le signal numéroté 0, transmet un signal numéroté 1, et émet une sirène dans la zone Z1 selon un son légèrement modulé. Le signal numéroté 1 est ignoré du premier boitier dans la zone Z0 car son identifiant I1=0 est de valeur inférieure au deuxième identifiant I2=1. Le boitier dans la zone Z2 mitoyenne à Z1 reçoit un signal numéroté 1, émet une sirène selon un son plus fortement modulé, et transmet un signal numéroté 2, et ainsi de suite. Le signal numéroté 2 est ignoré du boitier dans la zone Z1, car il est de numéro supérieur à celui de son propre signal (1).

Le hurlement des sirènes est ainsi modulé en fonction du numéro transmis au boitier le plus proche de la sirène. Plus le boitier est loin du foyer de l'incendie, plus le signal est modulé (insertion de silences, réduction de puissance ou autre).

Chaque émetteur d'un boitier est équipé d'une sirène dont le signal peut être modulé. De fait, seules les sirènes extérieures à un bâtiment par exemple peuvent hurler à pleine puissance. Les sirènes à l'intérieur du bâtiment sont en revanche modulées en fonction de l'emplacement du boitier par rapport au départ de feu. Une telle réalisation améliore alors la localisation du foyer et réduit les nuisances sonores aux occupants du bâtiment sans nuire à la sécurité. La localisation reste précise même en cas de reconfiguration des lieux.

Dans le deuxième mode de réalisation où une unité centrale de supervision est utilisée, les boitiers ne disposent pas de liaison radio courte portée mais l'unité centrale de supervision mémorise la position physique de chaque boitier et module la puissance des sirènes qu'émettent les émetteurs des boitiers les plus proches en fonction de leur éloignement par rapport au détecteur le plus proche du foyer de l'incendie.

La mémoire de l'unité UCS stockant la localisation des boitiers est mise à jour à chaque reconfiguration des lieux.

Ainsi, dans le premier comme dans le deuxième mode de réalisation ci-avant, si la modulation introduite est un allongement de la durée de silence entre deux tonalités, les pompiers peuvent se repérer dans la fumée au son pour aller vers l'endroit où le son est le plus proche d'un son continu possible. Même en l'absence de fumées, la localisation au bruit, intuitive, permet une réduction des délais d'interventions par rapport à une prise de connaissance des lieux sur un plan. De même, les personnes évacuées peuvent aller vers l'issue de secours la moins bruyante parmi celles qui sont les plus proches, réduisant les risques d'asphyxie de personnes ayant choisi une mauvaise direction (celle qui mène au foyer de l'incendie), en présence de fumées nocives.

On notera que la modulation peut être représentée par un nombre de bips sonores successifs par unité de temps comme illustré sur la figure 4. Toutefois, en variante, il peut s'agir d'une fréquence sonore plus grave (donc toujours de moindre énergie) pour un boitier situé plus loin du départ d'incendie.

En référence maintenant à la figure 5, un détecteur Em d'un boitier B comporte :
- une première interface BCOM1 pour recevoir d'un détecteur DET du même boitier B un éventuel signal de détection d'évènement,
- une deuxième interface BCOM2, de communication avec les émetteurs de boitiers voisins B' par une liaison radio de courte portée dans le premier mode de réalisation (ou avec l'unité centrale de supervision UCS dans le deuxième mode de réalisation),
- une mémoire BMEM stockant au moins la table de correspondance de la figure 3, ainsi que des instructions d'un programme informatique dont un algorithme est illustré à titre d'exemple par l'ordinogramme de la figure 7 commentée plus loin,
- un processeur BPROC coopérant avec la mémoire BMEM et les interfaces BCOM1, BCOM2, pour la mise en oeuvre d'un procédé au sens de l'invention, illustré sur la figure 7 au titre du premier mode de réalisation précité.

En référence maintenant à la figure 6, une unité centrale de supervision UCS, selon le deuxième mode de réalisation, comporte :
- une interface CCOM pour recevoir d'un détecteur DET d'un boitier B un éventuel signal de détection d'évènement, et pour transmettre aux émetteurs Em des boitiers B des consignes d'émission de signaux d'alarme appropriées en fonction de leur localisation,
- une mémoire CMEM stockant au moins les données de localisation de chaque détecteur et chaque émetteur du système d'alarme, ainsi que des instructions d'un programme informatique dont un algorithme est illustré à titre d'exemple par l'ordinogramme de la figure 8 commentée plus loin,
- un processeur CPROC coopérant avec la mémoire CMEM et l'interfaces CCOM, pour la mise en oeuvre d'un procédé au sens de l'invention, illustré sur la figure 8 au titre du deuxième mode de réalisation précité.

En référence à la figure 7, un émetteur Em selon le premier mode de réalisation, reçoit à l'étape S71 un identifiant Ij-1 d'un autre émetteur dans sa portée radiofréquence. A l'étape S72, l'émetteur Em modifie par incrémentation par exemple cet identifiant Ij-1 pour former un nouvel identifiant Ij propre à cet émetteur Em. A l'étape S73, l'émetteur Em retrouve dans sa mémoire BMEM le signal d'alarme SAj correspondant à cet identifiant Ij et à émettre à l'étape S74. Parallèlement à l'émission de l'alarme S74, l'émetteur Em transmet, à l'étape S75, son identifiant Ij aux autres émetteurs dans sa portée radiofréquence. Les étapes S71 à S77 sont alors répétées par un émetteur recevant cet identifiant Ij (l'identifiant Ij remplaçant l'identifiant précédent Ij-1). Il convient de noter que l'émetteur Em peut recevoir à tout moment le signal de détection d'évènement du détecteur DET auquel il est associé (dans le même boitier ou dans son environnement de détection). Dans ce cas (étape S76), il est programmé pour s'assigner directement l'indice I1 à l'étape S77 et à mettre en oeuvre les étapes S73 à S75 en émettant le signal d'alarme SA1 le plus élevé en énergie (ou en puissance, si l'on ramène cette énergie par unité de temps).

Plusieurs départs d'incendie étant possibles, il apparait ainsi que plusieurs émetteurs Em peuvent avoir l'identifiant I1 correspondant au signal d'alarme SA1. En effet, ces émetteurs peuvent recevoir directement de leur détecteur DET un signal de détection d'évènement et s'assigner alors le premier identifiant I1.

Dans ce cas, les émetteurs Em situés entre ces deux départs de feu peuvent avoir un identifiant Ij avec j>1, mais la proximité d'un nouveau départ de feu va entrainer une diminution des identifiants alentours. Ainsi, un émetteur Em recevant un identifiant Ij-1, vérifie si cet identifiant est inférieur à un identifiant courant ic propre à cet émetteur Em (plus exactement cet identifiant courant ic moins 1), à l'étape S78 de la figure 7. Si tel est le cas (flèche OK en sortie du test S78), cet émetteur met en oeuvre les étapes S72 à S75. Sinon, il ignore simplement la réception de cet identifiant Ij-1 car alors même après l'incrémentation de l'identifiant Ij-1, l'identifiant Ij résultant resterait supérieur ou égal à l'identifiant courant ic de cet émetteur Em, lequel peut continuer à émettre son signal d'alarme de plus forte énergie et correspondant à son identifiant courant ic.

En référence maintenant à la figure 8, une unité centrale de supervision UCS, sur réception d'un signal de détection d'évènement d'un détecteur DET à l'étape S81, consulte le contenu de sa mémoire CMEM pour localiser ce détecteur DET et identifier à l'étape S82 l'émetteur Em1 localisé comme étant le plus proche de ce détecteur DET. L'unité UCS assigne et transmet à cet émetteur Em1 le premier identifiant I1 à l'étape S83. Sur réception de cet identifiant 11, l'émetteur Em1 s'active pour émettre le premier signal d'alarme SA1 à l'étape S84.

En outre, l'unité UCS consulte sa mémoire CMEM pour identifier à l'étape S85 le deuxième émetteur Em2 localisé comme étant le plus proche du premier émetteur Em1. L'unité UCS peut assigner et transmettre l'identifiant I2 à ce deuxième émetteur Em2 pour l'activer avec le signal d'alarme SA2, selon le même principe des étapes précédentes S83 et S84. Ces étapes S85, S83, S84 sont répétées avec les N émetteurs que comporte le système d'alarme (à part un ou plusieurs émetteurs en périphérie de bâtiment) pour activer de proche en proche ces émetteurs avec des signaux d'alarmes successifs SAj, tant que le nombre maximal N d'émetteurs n'a pas été atteint (flèche KO en sortie du test S86).

Dans le premier mode comme dans le deuxième mode de réalisation, les émetteurs émettent des signaux d'alarme comportant moins d'impulsions par unité de temps au fur et à mesure qu'ils sont plus éloignés du détecteur ayant détecté l'évènement. Une telle réalisation permet de guider efficacement les intervenants vers le lieu de l'évènement.

## Revendications

1. Procédé de gestion d'un système d'alarme,
le système d'alarme comportant:
- une pluralité de détecteurs (DET-B1, DET-B2, DET-B3), chacun configuré pour détecter un évènement dans un environnement défini par une portée de détection du détecteur, et pour émettre, en cas de détection d'un évènement, un signal de détection d'évènement, et
- une pluralité d'émetteurs de signaux d'alarme (Em-B1, Em-B2, Em-B3), chacun configuré pour émettre au moins un signal d'alarme en cas de détection d'évènement,
les détecteurs et les émetteurs étant reliés entre eux,
**caractérisé en ce que** chacun des émetteurs est configuré pour émettre une pluralité de signaux d'alarme distincts (SA1, SA2, SA3),
**en ce que** le procédé comporte au moins les étapes :
a) en cas de détection d'un évènement par un premier détecteur, assigner un premier identifiant (I1) à au moins un premier émetteur, le plus proche du premier détecteur parmi la pluralité d'émetteurs, et transmettre au premier émetteur une consigne de génération d'alarme avec le premier identifiant, pour activer le premier émetteur avec un premier signal d'alarme (SA1) qui est fonction du premier identifiant,
b) modifier le premier identifiant pour produire un deuxième identifiant (I2) à partir du premier identifiant (I1) et assigner le deuxième identifiant à au moins un deuxième émetteur, le plus proche voisin du premier émetteur,
c) transmettre au deuxième émetteur une consigne de génération d'alarme, pour activer le deuxième émetteur avec un deuxième signal d'alarme (SA2) qui est fonction du deuxième identifiant,
et **en ce que** les émetteurs sont aptes à communiquer entre eux via une liaison radiofréquence de courte portée, le premier émetteur émettant ladite consigne de génération d'alarme à un ou plusieurs émetteurs dans sa portée.

2. Procédé selon la revendication 1, **caractérisé en ce qu'**il comporte en outre:
d) répéter N fois les étapes b) et c) en transmettant une consigne de génération d'alarme à au moins un N^{ième} émetteur suivant, le plus proche voisin d'un N-1^{ième} émetteur précédent, pour activer le N^{ième} émetteur suivant avec un signal d'alarme qui est fonction d'un N^{ième} identifiant assigné au N^{ième} émetteur, le N^{ième} identifiant ayant été produit à partir d'un N-1^{ième} identifiant assigné au N-1^{ième} émetteur.

3. Procédé selon l'une des revendications précédentes, **caractérisé en ce que** le premier émetteur est localisé dans l'environnement du premier détecteur.

4. Procédé selon l'une des revendications précédentes, **caractérisé en ce que** chacun des émetteurs est configuré pour émettre une pluralité de signaux d'alarme se distinguant par des modulations respectives choisies pour conférer à chaque signal d'alarme une énergie décroissante en fonction d'un nombre de modifications successives appliquées au premier identifiant.

5. Procédé selon la revendication 4, **caractérisé en ce que** chaque signal d'alarme comporte une succession d'impulsions avec un nombre choisi d'impulsions par unité de temps, et **en ce que** le nombre d'impulsions par unité de temps dans un signal d'alarme décroit en fonction du nombre de modifications successives appliquées au premier identifiant.

6. Procédé selon l'une des revendications 4 et 5, **caractérisé en ce que**, le système d'alarme étant installé dans un bâtiment et comportant au moins un émetteur secondaire en périphérie du bâtiment, l'émetteur secondaire est activé au moins à l'étape c) pour émettre un signal d'alarme d'énergie maximale parmi les signaux d'alarme.

7. Procédé selon l'une des revendications précédentes, **caractérisé en ce que** l'étape c) précède l'étape b), et, à l'étape c), le premier émetteur émet le premier identifiant (S71) avec une consigne de génération d'alarme à un ou plusieurs émetteurs dans sa portée, et au moins le deuxième émetteur, dans la portée radiofréquence du premier émetteur, sur réception de la consigne de génération d'alarme avec le premier identifiant, modifie (S72) le premier identifiant pour produire le deuxième identifiant selon l'étape b),
le procédé se poursuivant par une émission (S75), par le deuxième émetteur, d'une consigne de génération d'alarme avec le deuxième identifiant, à un ou plusieurs émetteurs dans la portée du deuxième émetteur.

8. Procédé selon l'une des revendications 1 à 6, **caractérisé en ce que** l'étape c) suit l'étape b), et, à l'étape b), le premier émetteur modifie le premier identifiant pour produire le deuxième identifiant, et à l'étape c), le premier émetteur émet le deuxième identifiant avec une consigne de génération d'alarme à un ou plusieurs émetteurs dans sa portée, et au moins le deuxième émetteur, dans la portée radiofréquence du premier émetteur, sur réception de la consigne de génération d'alarme avec le deuxième identifiant, émet le deuxième signal d'alarme qui est fonction du deuxième identifiant et modifie le deuxième identifiant pour produire un troisième identifiant,
le procédé se poursuivant par une émission, par le deuxième émetteur, d'une consigne de génération d'alarme avec le troisième identifiant, à un ou plusieurs émetteurs dans la portée du deuxième émetteur.

9. Procédé selon l'une des revendications précédentes, **caractérisé en ce que** la liaison radiofréquence de courte portée est de type Bluetooth.

10. Programme informatique comportant des instructions pour la mise en oeuvre du procédé selon l'une des revendications précédentes, lorsque lesdites instructions sont exécutées par des processeurs de circuits de traitement d'émetteurs.

11. Système d'alarme comportant:
- une pluralité de détecteurs (DET-B1, DET-B2, DET-B3), chacun configuré pour détecter un évènement dans un environnement défini par une portée de détection du détecteur, et pour émettre, en cas de détection d'un évènement, un signal de détection d'évènement, et
- une pluralité d'émetteurs de signaux d'alarme (Em-B1, Em-B2, Em-B3), chacun configuré pour émettre au moins un signal d'alarme en cas de détection d'évènement,
les détecteurs et les émetteurs étant reliés entre eux,
dans lequel chacun des émetteurs est configuré pour émettre une pluralité de signaux d'alarme distincts,
dans lequel :
a) en cas de détection d'un évènement par un premier détecteur, un premier identifiant est assigné à au moins un premier émetteur, le plus proche du premier détecteur parmi la pluralité d'émetteurs, et une consigne de génération d'alarme est transmise au premier émetteur avec le premier identifiant, pour activer le premier émetteur avec un premier signal d'alarme qui est fonction du premier identifiant,
b) le premier identifiant est modifié pour produire un deuxième identifiant,
c) une consigne de génération d'alarme est transmise à au moins un deuxième émetteur, le plus proche voisin du premier émetteur, pour activer le deuxième émetteur avec un deuxième signal d'alarme qui est fonction du deuxième identifiant,
et dans lequel les émetteurs sont aptes à communiquer entre eux via une liaison radiofréquence de courte portée, le premier émetteur émettant ladite consigne de génération d'alarme à un ou plusieurs émetteurs dans sa portée.

12. Emetteur d'un système d'alarme selon la revendication 12, **caractérisé en ce qu'**il est configuré pour émettre une pluralité de signaux d'alarme distincts, et stocke en mémoire (BMEM) des données des signaux d'alarme en correspondance d'identifiants respectifs, pour émettre un signal d'alarme spécifique en fonction d'un identifiant donné,
et **en ce qu'**il est apte à communiquer avec les émetteurs du système via une liaison radiofréquence de courte portée, l'émetteur étant configuré pour :
- recevoir (S71) une consigne de génération d'alarme avec un identifiant courant,
- modifier (S72) l'identifiant courant pour produire un identifiant modifié,
- émettre (S74) un signal d'alarme qui est fonction (S73) de l'identifiant modifié, et
- émettre (S75) via la liaison radiofréquence une consigne de génération d'alarme avec l'identifiant modifié.

## Patentansprüche

1. Verfahren zur Verwaltung eines Alarmsystems, wobei das Alarmsystem aufweist:
- eine Vielzahl von Detektoren (DET-B1, DET-B2, DET-B3), die je konfiguriert sind, ein Ereignis in einer von einer Erfassungsreichweite des Detektors definierten Umgebung zu erfassen, und um im Fall der Erfassung eines Ereignisses ein Ereigniserfassungssignal zu senden, und
- eine Vielzahl von Alarmsignalsendern (Em-B1, Em-B2, Em-B3), die je konfiguriert sind, im Fall der Erfassung eines Ereignisses mindestens ein Alarmsignal zu senden, wobei die Detektoren und die Sender miteinander verbunden sind,
**dadurch gekennzeichnet, dass** jeder der Sender konfiguriert ist, eine Vielzahl unterschiedlicher Alarmsignale (SA1, SA2, SA3) zu senden,
und dass das Verfahren mindestens die folgenden Schritte aufweist:
a) im Fall der Erfassung eines Ereignisses durch einen ersten Detektor, mindestens einem dem ersten Detektor am nächsten liegenden ersten Sender unter der Vielzahl von Sendern eine erste Kennung (I1) zuzuweisen, und eine Alarmerzeugungsanweisung mit der ersten Kennung an den ersten Sender zu übertragen, um den ersten Sender mit einem ersten Alarmsignal (SA1) zu aktivieren, das von der ersten Kennung abhängt,
b) die erste Kennung zu ändern, um ausgehend von der ersten Kennung (I1) eine zweite Kennung (12) zu erzeugen, und die zweite Kennung mindestens einem dem ersten Sender unmittelbar benachbarten zweiten Sender zuzuweisen,
c) an den zweiten Sender eine Alarmerzeugungsanweisung zu übertragen, um den zweiten Sender mit einem zweiten Alarmsignal (SA2) zu aktivieren, das von der zweiten Kennung abhängt,
und dass die Sender fähig sind, mittels einer Funkfrequenzverbindung kurzer Reichweite miteinander zu kommunizieren, wobei der erste Sender die Alarmerzeugungsanweisung an einen oder mehrere Sender in seiner Reichweite sendet.

2. Verfahren nach Anspruch 1, **dadurch gekennzeichnet, dass** es außerdem aufweist:
d) die Schritte b) und c) N Mal zu wiederholen, indem eine Alarmerzeugungsanweisung an mindestens einen einem N-1-ten vorhergehenden Sender unmittelbar benachbarten folgenden N-ten Sender übertragen wird, um den folgenden N-ten Sender mit einem Alarmsignal zu aktivieren, das von einer dem N-ten Sender zugewiesenen N-ten Kennung abhängt, wobei die N-te Kennung ausgehend von einer dem N-1-ten Sender zugewiesenen N-1-ten Kennung erzeugt wurde.

3. Verfahren nach einem der vorhergehenden Ansprüche, **dadurch gekennzeichnet, dass** der erste Sender sich in der Umgebung des ersten Detektors befindet.

4. Verfahren nach einem der vorhergehenden Ansprüche, **dadurch gekennzeichnet, dass** jeder der Sender konfiguriert ist, eine Vielzahl von Alarmsignalen zu senden, die sich durch jeweilige Modulationen unterscheiden, die ausgewählt werden, um jedem Alarmsignal eine abnehmende Energie zu verleihen, abhängig von einer Anzahl aufeinanderfolgender Änderungen, die an die erste Kennung angewendet werden.

5. Verfahren nach Anspruch 4, **dadurch gekennzeichnet, dass** jedes Alarmsignal eine Folge von Impulsen mit einer ausgewählten Anzahl von Impulsen pro Zeiteinheit aufweist, und dass die Anzahl von Impulsen pro Zeiteinheit in einem Alarmsignal abhängig von der Anzahl von aufeinanderfolgenden Änderungen abnimmt, die an die erste Kennung angewendet werden.

6. Verfahren nach einem der Ansprüche 4 und 5, **dadurch gekennzeichnet, dass**, wenn das Alarmsystem in einem Gebäude eingebaut ist und mindestens einen Sekundärsender an der Gebäudeperipherie aufweist, der Sekundärsender mindestens im Schritt c) aktiviert wird, um ein Alarmsignal maximaler Energie unter den Alarmsignalen zu senden.

7. Verfahren nach einem der vorhergehenden Ansprüche, **dadurch gekennzeichnet, dass** der Schritt c) vor dem Schritt b) liegt, und im Schritt c) der erste Sender die erste Kennung (S71) mit einer Alarmerzeugungsanweisung an einen oder mehrere Sender in seiner Reichweite sendet, und mindestens der zweite Sender, in der Funkfrequenz-Reichweite des ersten Senders, bei Empfang der Alarmerzeugungsanweisung mit der ersten Kennung die erste Kennung ändert (S72), um die zweite Kennung gemäß dem Schritt b) zu erzeugen,
wobei das Verfahren sich durch eine Sendung (S75), durch den zweiten Sender, einer Alarmerzeugungsanweisung mit der zweiten Kennung an einen oder mehrere Sender in der Reichweite des zweiten Senders fortsetzt.

8. Verfahren nach einem der Ansprüche 1 bis 6, **dadurch gekennzeichnet, dass** der Schritt c) auf den Schritt b) folgt und im Schritt b) der erste Sender die erste Kennung ändert, um die zweite Kennung zu erzeugen, und im Schritt c) der erste Sender die zweite Kennung mit einer Alarmerzeugungsanweisung an einen oder mehrere Sender in seiner Reichweite sendet, und mindestens der zweite Sender, in der Funkfrequenz-Reichweite des ersten Senders, bei Empfang der Alarmerzeugungsanweisung mit der zweiten Kennung das zweite Alarmsignal sendet, das von der zweiten Kennung abhängt und die zweite Kennung ändert, um eine dritte Kennung zu erzeugen,
wobei das Verfahren sich durch eine Sendung, durch den zweiten Sender, einer Alarmerzeugungsanweisung mit der dritten Kennung an einen oder mehrere Sender in der Reichweite des zweiten Senders fortsetzt.

9. Verfahren nach einem der vorhergehenden Ansprüche, **dadurch gekennzeichnet, dass** die Funkfrequenzverbindung kurzer Reichweite vom Typ Bluetooth ist.

10. EDV-Programm, das Befehle zur Durchführung des Verfahrens nach einem der vorhergehenden Ansprüche aufweist, wenn die Befehle von Prozessoren von Sender-Verarbeitungsschaltungen ausgeführt werden.

11. Alarmsystem, das aufweist:
- eine Vielzahl von Detektoren (DET-B1, DET-B2, DET-B3), die je konfiguriert sind, ein Ereignis in einer durch eine Erfassungsreichweite des Detektors definierten Umgebung zu erfassen, und im Fall der Erfassung eines Ereignisses ein Ereigniserfassungssignal zu senden, und
- eine Vielzahl von Sendern von Alarmsignalen (Em-B1, Em-B2, Em-B3), die je konfiguriert sind, im Fall der Erfassung eines Ereignisses mindestens ein Alarmsignal zu senden,
wobei die Detektoren und die Sender miteinander verbunden sind,
wobei jeder der Sender konfiguriert ist, eine Vielzahl unterschiedlicher Alarmsignale zu senden,
wobei:
a) im Fall der Erfassung eines Ereignisses durch einen ersten Detektor mindestens einem ersten Sender unter der Vielzahl von Sendern, der dem ersten Detektor am nächsten liegt, eine erste Kennung zugewiesen wird, und eine Alarmerzeugungsanweisung an den ersten Sender mit der ersten Kennung übertragen wird, um den ersten Sender mit einem ersten Alarmsignal zu aktivieren, das von der ersten Kennung abhängt,
b) die erste Kennung geändert wird, um eine zweite Kennung zu erzeugen,
c) eine Alarmerzeugungsanweisung an mindestens einen dem ersten Sender unmittelbar benachbarten zweiten Sender übertragen wird, um den zweiten Sender mit einem zweiten Alarmsignal zu aktivieren, das von der zweiten Kennung abhängt,
und wobei die Sender fähig sind, über eine Funkfrequenzverbindung kurzer Reichweite miteinander zu kommunizieren, wobei der erste Sender die Alarmerzeugungsanweisung an einen oder mehrere Sender in seiner Reichweite sendet.

12. Sender eines Alarmsystems nach Anspruch 12, **dadurch gekennzeichnet, dass** er konfiguriert ist, eine Vielzahl unterschiedlicher Alarmsignale zu senden, und in einem Speicher (BMEM) Daten der Alarmsignale entsprechend jeweiligen Kennungen speichert, um abhängig von einer gegebenen Kennung ein spezifisches Alarmsignal zu senden, und dass er fähig ist, mit den Sendern des Systems über eine Funkfrequenzverbindung kurzer Reichweite zu kommunizieren, wobei der Sender konfiguriert ist:
- eine Alarmerzeugungsanweisung mit einer aktuellen Kennung zu empfangen (S71),
- die aktuelle Kennung zu ändern (S72), um eine geänderte Kennung zu erzeugen,
- ein Alarmsignal zu senden (S74), das von der geänderten Kennung abhängt (S73), und
- über die Funkfrequenzverbindung eine Alarmerzeugungsanweisung mit der geänderten Kennung zu senden (S75).

## Claims

1. Method for managing an alarm system,
the alarm system comprising:
- a plurality of detectors (DET-B1, DET-B2, DET-B3), each configured to detect an event in an environment defined by a detection range of the detector, and to emit, in the event of an event being detected, an event detection signal, and
- a plurality of alarm signal emitters (Em-B1, Em-B2, Em-B3), each configured to emit at least one alarm signal in the event of an event being detected,
the detectors and the emitters being linked to one another,
**characterized in that** each of the emitters is configured to emit a plurality of distinct alarm signals (SA1, SA2, SA3),
**in that** the method comprises at least the steps:
a) in the event of an event being detected by a first detector, assigning a first identifier (I1) to at least one first emitter, the closest to the first detector from among the plurality of emitters, and transmitting, to the first emitter, an alarm generation instruction with the first identifier, in order to activate the first emitter with a first alarm signal (SA1) which is a function of the first identifier,
b) modifying the first identifier in order to produce a second identifier (12) on the basis of the first identifier (I1) and assigning the second identifier to at least one second emitter, the closest neighbour of the first emitter,
c) transmitting, to the second emitter, an alarm generation instruction, in order to activate the second emitter with a second alarm signal (SA2) which is a function of the second identifier,
and **in that** the emitters are able to communicate with one another via a short-range radio-frequency link, the first emitter emitting said alarm generation instruction to one or more emitters within its range.

2. Method according to Claim 1, **characterized in that** it further comprises:
d) repeating N times steps b) and c) by transmitting an alarm generation instruction to at least one N^{th} following emitter, the closest neighbour of an N-1^{th} preceding emitter, in order to activate the N^{th} following emitter with an alarm signal which is a function of an N^{th} identifier assigned to the N^{th} emitter, the N^{th} identifier having been produced on the basis of an N-1^{th} identifier assigned to the N-1^{th} emitter.

3. Method according to one of the preceding claims, **characterized in that** the first emitter is located in the environment of the first detector.

4. Method according to one of the preceding claims, **characterized in that** each of the emitters is configured to emit a plurality of alarm signals distinguished by respective modulations chosen in order to confer on each alarm signal decreasing energy as a function of a number of successive modifications applied to the first identifier.

5. Method according to Claim 4, **characterized in that** each alarm signal comprises a succession of pulses with a chosen number of pulses per unit of time, and **in that** the number of pulses per unit of time in an alarm signal decreases as a function of the number of successive modifications applied to the first identifier.

6. Method according to one of Claims 4 and 5, **characterized in that**, the alarm system being installed in a building and comprising at least one secondary emitter at the periphery of the building, the secondary emitter is activated at least in step c) in order to emit an alarm signal of maximum energy from among the alarm signals.

7. Method according to one of the preceding claims, **characterized in that** step c) precedes step b), and, in step c), the first emitter emits the first identifier (S71) with an alarm generation instruction to one or more emitters within its range, and at least the second emitter, within the radio-frequency range of the first emitter, on receiving the alarm generation instruction with the first identifier, modifies (S72) the first identifier in order to produce the second identifier according to step b),
the method continuing with the second emitter emitting (S75) an alarm generation instruction with the second identifier to one or more emitters within the range of the second emitter.

8. Method according to one of Claims 1 to 6, **characterized in that** step c) follows step b), and, in step b), the first emitter modifies the first identifier in order to produce the second identifier and, in step c), the first emitter emits the second identifier with an alarm generation instruction to one or more emitters within its range, and at least the second emitter, within the radio-frequency range of the first emitter, on receiving the alarm generation instruction with the second identifier, emits the second alarm signal, which is a function of the second identifier, and modifies the second identifier in order to produce a third identifier, the method continuing with the second emitter emitting an alarm generation instruction with the third identifier to one or more emitters within the range of the second emitter.

9. Method according to one of the preceding claims, **characterized in that** the short-range radio-frequency link is of Bluetooth type.

10. Computer program comprising instructions for implementing the method according to one of the preceding claims when said instructions are executed by processors of processing circuits of emitters.

11. Alarm system comprising:
- a plurality of detectors (DET-B1, DET-B2, DET-B3), each configured to detect an event in an environment defined by a detection range of the detector, and to emit, in the event of an event being detected, an event detection signal, and
- a plurality of alarm signal emitters (Em-B1, Em-B2, Em-B3), each configured to emit at least one alarm signal in the event of an event being detected,
the detectors and the emitters being linked to one another,
in which each of the emitters is configured to emit a plurality of distinct alarm signals,
in which:
a) in the event of an event being detected by a first detector, a first identifier is assigned to at least one first emitter, the closest to the first detector from among the plurality of emitters, and an alarm generation instruction is transmitted to the first emitter with the first identifier, in order to activate the first emitter with a first alarm signal which is a function of the first identifier,
b) the first identifier is modified in order to produce a second identifier,
c) an alarm generation instruction is transmitted to at least one second emitter, the closest neighbour of the first emitter, in order to activate the second emitter with a second alarm signal which is a function of the second identifier,
and in which the emitters are able to communicate with one another via a short-range radio-frequency link, the first emitter emitting said alarm generation instruction to one or more emitters within its range.

12. Emitter of an alarm system according to Claim 12, **characterized in that** it is configured to emit a plurality of distinct alarm signals, and stores in memory (BMEM) data of the alarm signals matched with respective identifiers, in order to emit a specific alarm signal as a function of a given identifier,
and **in that** it is able to communicate with the emitters of the system via a short-range radio-frequency link, the emitter being configured to:
- receive (S71) an alarm generation instruction with a current identifier,
- modify (S72) the current identifier in order to produce a modified identifier,
- emit (S74) an alarm signal which is a function (S73) of the modified identifier, and
- emit (S75), via the radio-frequency link, an alarm generation instruction with the modified identifier.
